# FASCICULE DE BREVET EUROPEEN

(11) **EP 0 943 566 B1**
(45) Date de publication et mention de la délivrance du brevet: **02.05.2003**
(21) Numéro de dépôt: 99400669.0
(22) Date de dépôt: 19.03.1999
(51) Int. Cl.: B65H 1/30

(54) **Télécopieur avec magasin d'alimentation en feuilles à rechargement perfectionné**
Verbesserte wiederauffüllbare Bogenzuführkassette für einen Fernkopierer
Improved refillable sheet feeding magazine for a telecopier

(30) Priorité: 20.03.1998 FR 9803423
(43) Date de publication de la demande: 22.09.1999
(73) Titulaire: SAGEM S.A., 75116 Paris (FR)
(72) Inventeur: Ducret, Philippe, 95800 Courdimanche (FR)
(74) Mandataire: Bloch, Gérard

(56) Documents cités:
- US-A- 5 163 670
- US-A- 5 195 734

## Description

Le domaine de l'invention est celui des machines de bureau (télécopieurs, imprimantes, etc.) comportant un système de chargement de feuilles (US-A-5 195 734).

Un télécopieur, pour reprendre cet exemple, comporte un magasin d'alimentation destiné à contenir un paquet de feuilles à imprimer et un système de chargement de feuilles comprenant généralement une pluralité de galets chargeurs et un mécanisme d'amenée et de mise en appui contre les galets chargeurs de la feuille du magasin d'alimentation se trouvant sur le dessus du paquet de feuilles, de sorte que cette feuille peut alors être chargée dans le télécopieur, pour impression, par entraînement en rotation des galets chargeurs.

Pour réalimenter, recharger en feuilles le magasin d'alimentation, il est fréquent qu'un opérateur introduise de nouvelles feuilles dans le magasin non encore vide, en les plaçant sur le dessus du paquet de feuilles restantes. Une telle opération de chargement conduit bien souvent à un "bourrage papier", provoqué par le chargement simultané de plusieurs feuilles par le système de chargement.

Un tel dysfonctionnement oblige l'opérateur à manipuler sa machine pour la remettre en état de marche, ce qui s'avère non seulement désobligeant mais également dangereux, l'opérateur risquant, par manque de précautions, d'endommager la machine.

L'invention vise à pallier cet inconvénient.

A cet effet, l'invention concerne une machine de bureau comportant un magasin d'alimentation en feuilles, destiné à contenir un paquet de feuilles, et un système de chargement de feuille agencé pour charger dans la machine la feuille située sur le dessus du paquet de feuilles du magasin d'alimentation, caractérisée par le fait qu'elle comprend des moyens de rechargement pour recharger en feuilles le magasin d'alimentation non encore vide, par le dessous du paquet de feuilles restantes.

Grâce à cela, on ne risque plus de charger plusieurs feuilles à la fois, dans la mesure où l'opérateur place les nouvelles feuilles sous le paquet de feuilles restantes. Le système de chargement chargeant les feuilles, une par une, en prenant la feuille du dessus du paquet, aucune des feuilles nouvellement introduites dans le magasin ne risque d'être prise en sus par le système de chargement.

Avantageusement, les moyens de rechargement en feuilles comportent un bras de préhension ramasse-feuilles.

Grâce à cela, pour recharger en feuilles le magasin d'alimentation non encore vide, sans risquer de "bourrer" le système de chargement, un opérateur soulève d'abord le paquet de feuilles restantes, à l'aide du bras de préhension ramasse-feuilles, avant de placer de nouvelles feuilles dans le magasin.

De préférence, la machine comprend des moyens pour entraîner en déplacement le bras de préhension ramasse-feuilles entre une position de repos et une position de rechargement par le dessous.

Avantageusement, les moyens pour entraîner en déplacement le bras de préhension ramasse-feuilles sont montés pivotants.

Dans une forme de réalisation particulière, il est prévu un capot de protection du magasin d'alimentation, monté mobile entre une position fonctionnelle et une position de chargement, et le bras de préhension ramasse-feuilles est solidaire du capot.

Grâce à cela, lorsqu'un opérateur ouvre le capot pour placer de nouvelles feuilles dans le magasin non encore vide, il soulève en même temps le paquet de feuilles restantes du magasin, sans opération supplémentaire, et est ainsi contraint à recharger le magasin par le dessous du paquet de feuilles restantes.

L'invention sera mieux comprise à l'aide de la description suivante d'une forme de réalisation particulière de la machine de bureau de l'invention, en référence au dessin annexé sur lequel:
- la figure 1 représente une vue schématique de côté d'un système de chargement et d'un magasin d'alimentation en feuilles de la forme de réalisation particulière de la machine de bureau, avant rechargement;
- la figure 2 représente une vue du système de chargement et du magasin d'alimentation de la figure 1, en cours de rechargement et
- la figure 3 représente une vue du système de chargement et du magasin d'alimentation de la figure 1, après rechargement.

La machine de bureau est ici un télécopieur. Par souci de clarté, seuls les éléments du télécopieur nécessaires à la compréhension de l'invention vont maintenant être décrits.

Le télécopieur comprend un magasin 1 d'alimentation en feuilles d'impression 100 et un système de chargement 2.

Le magasin d'alimentation 1, destiné à contenir un paquet de feuilles à imprimer, comprend une plaque de fond 3, légèrement inclinée par rapport à la verticale, et un bord inférieur 4, le paquet de feuilles placé dans le magasin 1 étant destiné à s'appuyer contre la plaque de fond 3 et, par un côté, contre le bord inférieur 4.

Le système de chargement 2 comprend un axe de chargement 5 supportant une pluralité de galets chargeurs 6, un patin 7 de poussée vers le dessus du paquet de feuilles placé dans le magasin 1, monté sur ressorts sur la plaque de fond 3, et un patin d'appui 8 également monté sur ressorts, en appui contre les galets chargeurs 6. Lorsqu'un paquet de feuilles 100 est placé dans le magasin 1, la feuille se trouvant sur le dessus du paquet est prise en "sandwich" entre le patin d'appui 8 et les galets chargeurs 6, sous la poussée du patin de poussée 7. Le système de chargement 2 est ainsi agencé pour charger dans le télécopieur la feuille se trouvant sur le dessus du paquet, par entraînement en rotation des galets chargeurs 6.

La machine comprend en outre un capot 9 de protection du magasin d'alimentation 1, monté pivotant autour d'un axe de pivotement 12 entre une position fonctionnelle et une position de chargement. Le capot 9 comprend une plaque 10, montée sur l'axe de pivotement 12, et un bord supérieur 11. En position fonctionnelle (figures 1 et 3), le capot 9 recouvre la partie supérieure du magasin 1, la plaque 10 s'étendant sensiblement parallèlement à la plaque de fond 3 et, par conséquent, sensiblement parallèlement aux feuilles 100 du paquet se trouvant dans le magasin, et le bord supérieur 11 du capot 9 recouvrant le bord supérieur correspondant du paquet de feuilles 100.

En position de chargement, le capot 9 est escamoté, écarté du magasin 1 de sorte que des feuilles peuvent être introduites dans le magasin 1.

Un bras de préhension ramasse-feuilles 14, destiné à ramasser, relever les feuilles du magasin 1 pour permettre un rechargement en feuilles du magasin 1 non encore vide par le dessous du paquet de feuilles restantes du magasin 1, comme cela sera explicité plus loin, est fixé au capot 9, le long d'un bord latéral de la plaque 10, et s'étend du côté du magasin d'alimentation 1. Le bras 14, globalement sensiblement perpendiculaire à la plaque 10 du capot 9, comprend une languette 15 solidaire, sensiblement à angle droit, de la partie d'extrémité libre du bras 14 opposée à son extrémité de liaison avec le capot 9. La languette 15 est orientée vers l'intérieur du capot 9 et destinée à venir se placer sous le paquet de feuilles se trouvant dans le magasin 1, comme cela sera explicité plus loin.

Le bras de préhension ramasse-feuilles 14 est en matière souple et légèrement élastique, de sorte qu'il peut facilement se tordre puis revenir dans sa position initiale.

On soulignera que le bras 14, solidaire du capot 9, peut être entraîné en déplacement, sous l'action du pivotement du capot 9, entre une position de repos, correspondant à la position fonctionnelle du capot 9, et une position de rechargement, correspondant à la position de chargement du capot 9.

Après la description structurelle du télécopieur, une opération de rechargement en feuilles du magasin d'alimentation 1 non encore vide, effectuée par un opérateur, va maintenant être décrite.

### Etat du télécopieur juste avant rechargement (figure 1)

Le magasin d'alimentation 1, non encore vide, contient un paquet de feuilles restantes 100 s'étendant dans une position de repos contre la plaque de fond 3 du magasin d'alimentation 1 et légèrement poussé vers le dessus, autrement dit légèrement décollé de la plaque de fond 3, dans sa partie inférieure, par le patin de poussée 7. Le capot 9 est rabattu sur le magasin 1, en position fonctionnelle, et recouvre la partie supérieure du paquet de feuilles 100. Le bras de préhension ramasse-feuilles 14 se trouve, en position de repos, sur le côté du paquet de feuilles 100, à proximité immédiate de celui-ci, et la languette 15 est glissée entre le dessous du paquet de feuilles 100 et la plaque de fond 3 du magasin 1, autrement dit entre le recto de la feuille du dessous du paquet de feuilles 100 et la plaque de fond 3.

### Rechargement en feuilles (figures 2 et 3)

Pour recharger le magasin 1 en nouvelles feuilles 101, l'opérateur soulève le capot 9, en le faisant pivoter de sa position fonctionnelle à sa position de chargement et en entraînant simultanément en translation circulaire le bras de préhension ramasse-feuilles 14 de sa position de repos à sa position de rechargement par le dessous.

Sous l'action de l'entraînement en pivotement du capot 9, le bras de préhension ramasse-feuilles 14 ramasse, relève, les feuilles restantes 100 du magasin 1, en les prenant par le dessous à l'aide de la languette 15, et les soulève de la plaque de fond 3 jusqu'en position de rechargement dans laquelle les feuilles restantes 100, décollées de la plaque de fond 3 et en partie en appui contre le capot 9, ménagent un espace 13 entre la feuille du dessous du paquet de feuilles restantes 100 et la plaque de fond 3.

L'opérateur introduit ensuite le paquet de nouvelles feuilles 101 dans le magasin 1, en le glissant forcément entre le dessous du paquet de feuilles restantes 100 et la plaque de fond 3, autrement dit dans l'espace 13.

Enfin, après avoir placé les nouvelles feuilles 101 dans le magasin 1, l'opérateur rabat le capot 9 en position fonctionnelle, par pivotement, en entraînant la languette 15 en position de repos.

Le bras ramasse-feuilles 14 étant souple et légèrement élastique, la languette 15 vient se glisser entre le dessous du nouveau paquet de feuilles 102, contenant les anciennes feuilles 100 et les nouvelles feuilles 101, et la plaque de fond 3, lorsque le capot 9 est rabattu.

On soulignera que le bras ramasse-feuilles 14 ramasse les feuilles du magasin 1 quand de nouvelles feuilles y sont introduites. La fonction de ramasse-feuilles n'intervient donc que lors du rechargement, lorsque le bras de préhension ramasse-feuilles 14 est entraîné de sa position de repos à sa position de rechargement, pour ramasser les feuilles restantes 100 du magasin 1.

## Revendications

1. Machine de bureau comportant un magasin (1) d'alimentation en feuilles (100), destiné à contenir un paquet de feuilles (100), et un système (5-8) de chargement de feuille agencé pour charger dans la machine la feuille située sur le dessus du paquet de feuilles (100) du magasin d'alimentation (1), **caractérisée par le fait qu'**elle comprend des moyens de rechargement (14) pour recharger en feuilles (101) le magasin d'alimentation (1) non encore vide, par le dessous du paquet de feuilles restantes (100).

2. Machine selon la revendication 1, dans laquelle les moyens de rechargement en feuilles comportent un bras de préhension ramasse-feuilles (14).

3. Machine selon la revendication 2, comprenant des moyens (9) pour entraîner en déplacement le bras de préhension ramasse-feuilles (14) entre une position de repos et une position de rechargement par le dessous.

4. Machine selon la revendication 3, dans laquelle les moyens (9) pour entraîner en déplacement le bras de préhension ramasse-feuilles (14) sont montés pivotants.

5. Machine selon l'une des revendications 2 à 4, dans lequel il est prévu un capot (9) de protection du magasin d'alimentation (1), monté mobile entre une position fonctionnelle et une position de chargement, et le bras de préhension ramasse-feuilles (14) est solidaire du capot (9).

## Patentansprüche

1. Büromaschine mit einem Magazin (1) zur Zuführung von Blättern (100), das einen Stapel von Blättern (100) aufnehmen soll, und einem Blattladeystem (5 - 8), das zum Laden des sich oben auf dem Stapel von Blättern (100) des Zuführungsmagazins (1) befindenden Blatts in die Maschine angeordnet ist, **dadurch gekennzeichnet, dass** sie Nachlademittel (14) zum Nachladen des noch nicht leeren Zuführungsmagazins (1) mit Blättern (101) von der Unterseite des Stapels verbleibender Blätter (100) umfasst.

2. Maschine nach Anspruch 1, bei der die Blattnachlademittel einen Blattaufnahmegreifarm (14) enthalten.

3. Maschine nach Anspruch 2, die Mittel (9) zum Bewegungsantrieb des Blattaufnahmegreifarms (14) zwischen einer Ruhestellung und einer Nachladestellung von unten umfasst.

4. Maschine nach Anspruch 3, bei der die Mittel (9) zum Bewegungsantrieb des Blattaufnahmegreifarms (14) schwenkbar angebracht sind.

5. Maschine nach einem der Ansprüche 2 bis 4, bei der eine Schutzkappe (9) für das Zuführungsmagazin (1) vorgesehen ist, die zwischen einer Funktionsstellung und einer Ladestellung beweglich angebracht ist, und der Blattaufnahmegreifarm (14) fest mit der Kappe (9) verbunden ist.

## Claims

1. Office machine comprising a magazine (1) for feeding sheets (100), which magazine is intended to contain a bundle of sheets (100), and a sheet loading system (5-8) designed to load the sheet situated on the top of the bundle of sheets (100) of the feed magazine (1) into the machine, the machine being **characterized in that** it comprises reload means (14) for reloading the not-yet-empty feed magazine (1) with sheets (101) from the bottom of the bundle of remaining sheets (100).

2. Machine according to Claim 1, in which the sheet reload means comprise a sheet picking arm (14).

3. Machine according to Claim 2, comprising means (9) for moving the sheet-picking arm (14) between a position of rest and a position of reloading from the bottom.

4. Machine according to Claim 3 in which the means (9) for driving the sheet-picking arm (14) are pivotably mounted.

5. Machine according to one of Claims 2 to 4, in which there is a cover (9) protecting the feed magazine (1), mounted so as to move between a functional position and a loading position, and the sheet picking arm (14) is integral with the cover (9).
